# EUROPÄISCHE PATENTSCHRIFT

(11) **EP 0 480 176 B1**
(45) Veröffentlichungstag und Bekanntmachung des Hinweises auf die Patenterteilung: **17.08.1994**
(21) Anmeldenummer: 91115039.9
(22) Anmeldetag: 06.09.1991
(51) Int. Cl.: B30B 9/06, F26B 5/14

(54) **Verfahren zur Druckentwässerung von wässrigen Schlämmen**
Process for dehydrating aqueous sludges by means of pressure
Procédé pour la dèshydratation sous pression de boues aqueuses

(30) Priorität: 10.10.1990 DE 4032145
(43) Veröffentlichungstag der Anmeldung: 15.04.1992
(73) Patentinhaber: Müller Umwelttechnik GmbH & Co. KG, 32810 Schieder-Schwalenberg (DE)
(72) Erfinder: Müller, Wolfgang, Dipl.-Ing., W-4938 Schieder-Schwalenberg 2 (DE); Herzog, Dirk, Dipl.-Ing., W-4920 Lemgo-Brake (DE)
(74) Vertreter: Stracke, Alexander, Dipl.-Ing.

(56) Entgegenhaltungen:
- DE-B- 1 035 101
- DE-C- 198 415
- DE-C- 249 275
- DE-C- 263 722

## Beschreibung

Die Erfindung betrifft ein Verfahren gemäß der im Oberbegriff des Patentanspruches 1 genannten Art.

Ein bekanntes Verfahren dieser Art ist Gegenstand der D-C-198 415, die eine Presse zum Entfernen von Flüssigkeit aus Schokoladenmasse beschreibt, die einen mit siebartigen Öffnungen versehenen Zylindermantel aufweist, in dem gleitbar ein Kolben gelagert ist. Die Schokoladenmasse wird mittels einer Pumpe dem Zylinder durch die Kolbenstange abwechselnd auf der einen Seite oder auf der anderen Seite des Kolbens zugeführt. Die Flüssigkeit wird durch die siebartigen Öffnungen des Zylindermantels nach außen geführt, während die festen Bestandteile an den Enden des Zylinders verdichtet und schließlich nach außen gepreßt werden. Der Kolben ist an den Stirnflächen mit Sieböffnungen ausgestattet und weist eine Innenkammer auf, aus der die Flüssigkeit durch ein am Kolben befestigtes Rohr nach außen fließen kann. Die in den Stirnflächen des Kolbens vorgesehenen Sieböffnungen verstopfen sehr schnell, da eine Reinigungsmöglichkeit während des Betriebes nicht gegeben ist.

Da die Flüssigkeit beim Preßvorgang nur an der Innenfläche des Zylindermantels und an der jeweiligen Stirnfläche des Kolbens abgezogen wird, ergibt sich über den Querschnitt der Masse kein gleichmäßiger Flüssigkeitsentzug.

Es ist ferner ein Verfahren zum Entwässern von Torf o.dgl. bekannt (DE-C-263 722), bei dem eine Aufnahmekammer verwendet wird, die mit Filterkerzen ausgerüstet ist. Auf diesen Filterkerzen ist ein Kolben gleitbar gelagert. Das mit dieser Vorrichtung betriebene Verfahren arbeitet diskontinuierlich.

Der Erfindung liegt die Aufgabe zugrunde, ein Verfahren der eingangs genannten Art so zu gestalten, daß ein Schlammkuchen mit gleicher Feuchtigkeitsverteilung und einem hohen Entwässerungsgrad entsteht und die gesamten Filterflächen während des Betriebes gereinigt werden.

Diese Aufgabe wird durch das Verfahren nach dem Patentanspruch 1 gelöst.

Das in einer Vorstufe des Verfahrens dem Rohschlamm zugeführte Flockungsmittel schafft die Voraussetzung für eine intensive Entwässerung des Schlammkuchens, die durch die Verteilung von Filterkerzen über den Querschnitt der Aufnahmekammer für den Rohschlamm begünstigt wird.

Da der frische Rohschlamm unmittelbar hinter dem sich weiterbewegenden Kolben zugeführt wird, wobei der Kolben die überstrichenen Filterflächen der Filterkerzen von daran anhaftenden und die sehr kleinen Filteröffnungen verschließenden Schlammablagerungen befreit, stehen dem eingepumpten Schlamm immer saubere Filterflächen zur Verfügung.

Es ist vorteilhaft, daß zur Bewegungsumkehr des Kolbens und zum Austragen des Schlammkuchens der Arbeitsdruck der Schlammpumpe nicht heruntergefahren werden muß, so daß diese immer mit einem konstanten Arbeitsdruck durchlaufen kann.

Da das Austragen des Schlammkuchens nicht gegen Atmosphärendruck, sondern einen gegenüber dem Pumpendruck nur etwas geringeren Druck, der zwischen zwei einstellbaren Extremen pendelt, vonstatten geht, wird dadurch, daß der Druck nicht bei jeder Füllung neu aufgebaut werden muß, sondern von Anfang an vorhanden ist, zum einen ein hoher Vorentwässerungsgrad erreicht und zum anderen ein hoher Entwässerungsgrad verwirklicht, und zwar dadurch, daß der Schlammkuchen weiterhin unter Druck gehalten wird, so daß insgesamt eine lange wirksame Verweilzeit des Schlammes in der Aufnahmekammer erreicht wird. Vorteilhaft ist dabei weiterhin die Homogenität des Schlammkuchens, da das Verfahren so gestaltet ist, daß die sich hinter dem Kolben aufbauenden Schlammschichten ungefähr in der gleichen Zeit in Reihenfolge ihrer Entstehung wieder ausgetragen werden und so einen Schlammkuchen mit gleicher Feuchtigkeitsverteilung entsteht.

Nachfolgend wird die Erfindung anhand einer Zeichnung eines Ausführungsbeispieles einer Vorrichtung zur Durchführung des Verfahrens, der Figur 1, näher erläutert.

Zur Einleitung des Verfahrens wird in einer Vorstufe in einer der beiden leeren Kammern I, II, der Aufnahmekammer 25, beispielsweise in die Kammer I, mit über die Pumpe 5 mit Flockungsmittel versetzter Rohschlamm durch das geöffnete Ventil 1, die Schlammzuleitung 7 und das teleskopierbare Rohr 29 eingepumpt. Der Kolben 8 wird dabei bis zu einem mechanischem Anschlag in Richtung der leeren Kammer II, diese ständig verkleinert, geschoben. Hat er diesen erreicht, wird solange weiter Rohschlamm zugeführt, bis der gewünschte Betriebsdruck erreicht ist. Das dabei entstehende Filtrat 30 fließt durch die Filterkerzen 12 in die in den Behälterdeckeln 17,18 angeordneten Sammelbehälter 13, 14 und wird anschließend über die Abflüsse 15,16 abgeführt.

Ist der Betriebsdruck von ca. 14 bis 16 bar erreicht, der von zwei jeweils im Deckelbereich der Kammer I und II angeordneten Drucksensoren bzw. Druckmeßgeräten aufgenommen und einer elektronischen Regeleinheit zugeführt wird, schließt das Ventil 1 und öffnet das Ventil 2 , so daß der frische Rohschlamm 21 durch das Ventil 2, die Schlammzuleitung 9 und das teleskopierbare Rohr 28 in die Kammer II gelangt, bis dort ebenfalls Betriebsdruck erreicht wird. Der Druck in der nicht mit Rohschlamm beaufschlagten Kammer I, wird nun vom Kolben 8 erzeugt und dadurch aufrechterhalten, daß die mit dem Austragsstutzen 27 versehene Austragsöffnung 11 über ein Ventil 3 verschlossen ist. Erreicht der Druck in der Kammer I ein vorbestimmtes maximales Niveau, so öffnet das Ventil 3 solange, bis dieser auf ein niedrigeres, ebenfalls vorbestimmtes minimales Niveau abgefallen ist, wonach durch den sich weiterbewegenden Kolben der Druck wieder bis zu seinem Maximum, das kleiner oder höchstens gleich dem maximalem Arbeitsdruck der Schlammpumpe 6 sein kann, aufgebaut wird und sich das Wechselspiel solange fortsetzt, bis daß der Kolben 8 eine Endstellung erreicht hat und keinen weiteren Schlammkuchen mehr durch die Austragsöffnung 11 in den Austragsstutzen 27 und durch das Ventil 3 in den bereitstehenden Auffangbehälter 23 ausschieben kann. Anschließend wird das Ventil 2 geschlossen und das Ventil 1 geöffnet und der Vorgang setzt sich in gleicher Weise in umgekehrter Reihenfolge kontinuierlich fort, wobei ein diskontinuierlicher Betrieb nicht ausgeschlossen ist, wenn längere Haltezeiten verwirklicht werden sollen. Der frische Rohschlamm 21 wird durch das Ventil 1 über die Schlammleitung 7 und das teleskopierbare Rohr 29 in die Kammer I gepumpt, wobei der Schlamm vorentwässert und der Kolben 8 den in Kammer II befindlichen vorentwässerten Schlamm nachentwässert, ebenfalls druckgeregelt schubweise über die mit einem Ventil 4 versehene Austragsöffnung 10 in den Auffangbehälter 24 aus der Kammer II ausschiebt.

Der Kolben 8 erreicht abhängig von der Schlammkuchenbeschaffenheit und dem Entwässerungsgrad unterschiedliche Endstellungen in der Aufnahmekammer 25, da er gegen sich um die Austragsöffnungen 10,11 bildende, schüttkegelartige Schlammablagerungen 22 aufläuft.

Der jeweils in Kolbennähe und auf der der Bewegungsrichtung des Kolbens 8 entgegengesetzten Seite zugeführte Rohschlamm 21 entwässert an dem ihm dort zur Verfügung gestellten Filterflächen vor und lagert sich schichtweise hinter dem sich weiterbewegenden Kolben 8 an, der den in der anderen Kammer befindlichen nachentwässernden Schlamm in den den Austragsöffnungen 10,11 nächstgelegenen Schichten schubweise ausschiebt, so daß alle Teilschichten ungefähr gleichlange vor- und nachentwässert werden.

Die Schlammzuführung erfolgt über teleskopierbare Rohre 28, 29, die von beiden Stirnseiten der Aufnahmekammer 25 aus mittig durch die Behälterdeckel 17,18 und die Austragsöffnungen 10,11 entlang ihrer Mittelachse geführt sind, wobei die Rohre jeweils an einer Kolbenseite befestigt und mit vorzugsweise in Kolbennähe vorgesehenen Ausströmöffnungen 26, 27 für den Rohschlamm 21 versehen sind. Möglich ist in einer anderen, nicht dargestellten Ausführungsform der Vorrichtung zur Durchführung des Verfahrens, die Ausströmöffnungen im Kolben selbst anzuordnen und den Rohschlamm einseitig, beidseitig oder sogar radial zuzuführen.

Bei einer weiteren, nicht in der Figur dargestellten Variation der Vorrichtung zur Durchführung des Verfahrens ist zur auch nachträglichen Vergrößerung der Filterfläche die Außenwandung der zylindrischen Aufnahmekammer 25 im Bodenbereich oder über den gesamten Umfang mit einer den Filterkerzen 12 ähnlichen Filterschicht mit einem sie in geringer Höhe umgebenden und mit den Sammelbehältern 13,14 in Verbindung stehenden Ringraum zur vermehrten Aufnahme weiteren Filtrats 21 ausgeführt.

Bei einer zusätzlichen, ebenfalls nicht in einer Figur dargestellten vorteilhaften Variation der Vorrichtung zur Durchführung des Verfahrens sind zu einer weiteren Vergrößerung der Filterfläche und des Verfahrenswirkungsgrades die den Kammern I, II zugewandten Seiten des Kolbens 8 mit weiteren siebartigen Filterflächen ausgerüstet, wobei im Kolben 8 mindestens ein Ablauf für das Filtrat vorgesehen ist.

## Patentansprüche

1. Verfahren zum Entfernen von Flüssigkeit aus einer Masse, die mittels einer Pumpe (5) einer Aufnahmekammer (25) einer Presse in der Nähe eines doppelseitig wirkenden, frei bewegbaren Kolbens (8) zugefördert wird, wobei der Kolben (8) an der Innenseite der Aufnahmekammer (25) geführt ist, die Aufnahmekammer in zwei Arbeitskammern (I,II) unterteilt und durch die unter Druck in die Aufnahmekammer (25) geförderte Masse angetrieben wird und im Zuge der Kolbenbewegung von einer Endstellung in die zweite Endstellung die von einem Teil der Flüssigkeit befreite Masse ausgeschoben wird,
**dadurch gekennzeichnet**, daß in einer Vorstufe des Verfahrens über eine Pumpe (5) mit Flockungsmitteln versetzter Rohschlamm (21) von einer Schlammpumpe (6) über ein Ventil (1) und einer Schlammzuführung (7) in der Nähe der der Kammer (I) zugewandten Seite des Kolbens (8) in die Kammer (I) gepumpt wird, der dabei den Kolben (8) bis zu einem mechanischen Anschlag in Richtung der Kammer (II) und diese ständig verkleinernd bewegt, wonach der Rohschlamm unter Steigerung des Pumpendruckes bis auf Betriebsdruck über in Längsrichtung der Aufnahmekammer und durch Durchsteckkanäle des Kolbens (8) sich erstreckende und über den Querschnitt verteilte Filterkerzen (12) und beidseitig in Deckeln (17,18) angeordnete und mit Abflüssen (15,16) versehene Sammelbehälter (13,14) vorentwässert wird.

2. Verfahren nach Anspruch 1, dadurch gekennzeichnet, daß zum Übergang von der Vorstufe zu dem Verfahren unter Beibehaltung des Pumpendruckes der Pumpe (6) das Ventil (2) geöffnet und das Ventil (1) geschlossen wird, so daß frischer Rohschlamm (21) über eine Schlammzuleitung (9) in der Nähe der der Kammer (II) zugewandten Seite des Kolbens (8) in die Kammer (2) gepumpt wird, die sich durch Verschieben des Kolbens (8) vergrößern, den noch unter Druck stehenden vorentwässerten Schlamm in Kammer (I) durch eine mit einem Ventil (3) versehene Austragsöffnung (10) solange ausschiebt, bis der Druck ausschubseitig bis auf ein vorbestimmbares Niveau abgefallen ist, wonach das Ventil solange geschlossen bleibt, bis der weiterbewegte Kolben (8) den Druck in der Kammer (I) wieder bis zu einem vorbestimmbaren Maximaldruck, der kleiner oder höchstens gleich dem des Arbeitsdruckes ist, aufgebaut hat, wonach das Ventil (3) erneut öffnet und sich dieses Wechselspiel solange fortsetzt, bis daß der Kolben (8) eine Endstellung erreicht hat und sich nach anschließender Umsteuerung der Ventile (1) und (2), Ventil (1) auf, Ventil (2) zu, der Vorgang in gleicher Weise in umgekehrter Richtung kontinuierlich fortsetzt und frischer Rohschlamm (11) über die Schlammleitung (7) in die Nähe der Kammer (I) zugewandten Seite des Kolbens (8) gepumpt wird und der bereits vorentwässerte Schlamm dabei nachentwässernd, druckgeregelt und schubweise über die mit einem Ventil (4) versehene Austragsöffnung (10) in die Auffangbehälter (24) aus der Kammer (II) ausgeschoben wird.

3. Verfahren nach Anspruch 1 oder 2, dadurch gekennzeichnet, daß die Schlammpumpe (6) gleichmäßig mit konstantem Arbeitsdruck von 14 bis 16 bar betrieben wird.

4. Verfahren nach einem oder mehreren der vorgenannten Ansprüche, dadurch gekennzeichnet, daß sich je nach Schlammkuchenbeschaffenheit und Entwässerungsgrad unterschiedliche Endstellungen des Kolbens (8) einstellen, da der Schlamm sich um die Austragsöffnungen (10,11) schüttkegelartig ablagert, der Kolben (8) auf diesen Schüttkegel (22), oder bei Nichtvorhandensein auf die Behälterdeckel (17,18) aufläuft und genau dann eine Endstellung erreicht, wenn er auf der Ausschubseite mangels weiteren Kompressionsweges den Mindestdruck zum Öffnen des Austragventils (3,4) nicht mehr erzeugen kann.

5. Verfahren nach einem oder mehreren der vorgenannten Ansprüche, dadurch gekennzeichnet, daß sich der in Kolbennähe in eine Kammer (I,II) gepreßte Rohschlamm (21) an der ihm dort zur Verfügung gestellten sauberen Filterfläche vorentwässert und sich als Filterkuchen schichtweise hinter dem weiterbewegten Kolben (8) ablagert und der in der anderen Kammer (II,I) nachentwässernde Filterkuchen schubweise so ausgeschoben wird, daß eine der Austragöffnung nächstgelegene Schicht des Schlammkuchens in bereitstehende Auffangbehälter (23,24) gelangt, so daß alle Teilschichten des Filterkuchens ungefähr gleichlange, in der Filterkammer vor- und nachentwässert werden.

6. Verfahren nach einem oder mehreren der vorgenannten Ansprüche, dadurch gekennzeichnet, daß der Rohschlamm (21) durch teleskopierbare Rohre (28,29), die von beiden Stirnseiten der Aufnahmekammern (20) mittig durch beide Behälterdeckel (17,18) und Austragöffnunge (10,11) entlang der Mittelachse der Aufnahmekammer (25) geführt und jeweils an einer Kolbenseite befestigt sind, zugeführt wird, wobei der Rohschlamm (21) durch vorzugsweise in Kolbennähe vorgesehene Ausströmöffnungen (26,27) austritt.

7. Verfahren nach einem oder mehreren der vorgenannten Ansprüche, dadurch gekennzeichnet, daß die Ausströmöffnungen (26,27) auch im Kolben selbst angeordnet sein können und der Rohschlamm (21) einseitig, beidseitig oder radial zugeführt werden kann.

8. Verfahren nach einem oder mehreren der vorgenannten Ansprüche, dadurch gekennzeichnet, daß der Arbeitsdruck in den Kammern (I,II) von je einem im Deckelbereich angeordneten Drucksensor bzw. Druckmeßgerät aufgenommen und einer elektronischen Regeleinheit zugeleitet wird.

## Claims

1. Method for removal of liquid from a mass, which is fed by means of a pump (5) of a receiving chamber (25) of a press to the proximity of a freely moveable piston (B) with two-sided operation, wherein the piston (B) is conducted into the inside of the receiving chamber (25), the receiving chamber being divided into two working chambers (I, II), and is driven by the mass fed under pressure into the receiving chamber (25), and in the course of the movement of the piston from one extreme position to the second extreme position the mass, freed of part of the liquid, is pushed out, characterised in that in a preliminary stage of the method, raw sludge mixed with flocculants (21) is pumped from a sludge pump (6) via a valve (1) and a sludge feed (7) in the proximity of the side of the piston (8) adjacent to the chamber (I) into the chamber (I) by means of a pump (5), thereby moving the piston (8) as far as a mechanical stop in the direction of the chamber (II), which is continually reducing in size, as a result of which the raw sludge, under an increase in the pumping pressure, up to operating pressure, is preliminarily dehydrated by filter cartridges (12) extending along the longitudinal direction of the receiving chamber and through the through channels of the piston (8) and over the cross-section thereof, and collection containers (13, 14) arranged on both sides in covers (17, 18) and provided with drains (15, 16).

2. Method according to claim 1, characterised in that to transfer from the preliminary stage to the method, the valve (2) is opened and the valve (1) is closed while maintaining the pumping pressure in the pump (6), so that fresh raw sludge (21) is pumped via a sludge feeder (9) in the proximity of the side of the piston (8) adjacent to the chamber (II) into the chamber (2), which is enlarged by the displacement of the piston (8), which pushes out the preliminarily dehydrated sludge still under pressure in the chamber (I) through a removal opening (10) provided with a valve (3) until the pressure on the pushing out side has fallen to a level, which can be pre-set, whereafter the valve remains closed until the piston, which has been further displaced, has again restored the pressure in the chamber (I) to a maximum pressure, which can be pre-set, which is lower, or at most equal to the operating pressure, whereafter the valve (3) reopens and continues this interplay until the piston (8) has reached an extreme position, and, after subsequent reversal of the valves (1) and (2), valve (1) open, valve (2) closed, continuously carries on the procedure in the same manner in the opposite direction and fresh raw sludge (21) is pumped via the sludge feeder (7) in the proximity of the side of the piston (8) adjacent to the chamber (I), and the sludge already preliminarily dehydrated is pushed out of the chamber (II) into the collection container (24), in batches and under regulated pressure via a removal opening (10) provided with a valve (4).

3. Method according to claim 1 or 2, characterised in that the sludge pump (6) is operated uniformly at a constant working pressure of 14 to 16 bar.

4. Method according to one or more of the preceding claims, characterised in that according to the nature of the sludge mass and degree of dehydration, different extreme positions of the piston (8) occur, as the sludge collects around the removal openings (10, 11) in the manner of a cone of debris, the piston (8) collides with this cone of debris (22), or in its absence with the container lid (17, 18) and reaches an extreme position exactly when, on the pushing out side, because of lack of further compressional travel it can no longer produce the minimum pressure required to open the removal valve (3, 4).

5. Method according to one or more of the preceding claims, characterised in that the raw sludge (21) pressed in the proximity of the piston in a chamber (I, II) is preliminarily dehydrated by a clean filter surface available for this purpose, and is deposited in layers as a filtered mass behind the piston (8) which is further displaced, and the filtered mass being further dehydrated in the other chamber (II, I) is pushed out in batches so that a layer of the solid mass nearest to the removal opening arrives in the collection container (23, 24), so that all part layers of the filter mass are preliminarily and further dehydrated in the filter chamber for approximately the same length of time.

6. Method according to one or more of the preceding claims, characterised in that the raw sludge (21) is fed through telescopic tubes (28, 29) which lead from both end faces of the receiving chambers (20), centrally through both container covers (17, 18) and removal openings (10, 11) along the central axis of the receiving chamber (25) and are each affixed to one side of the piston, wherein the raw sludge (21) exits through escape openings (26, 27) preferably provided in the proximity of the piston.

7. Method according to one of more of the preceding claims, characterised in that the escape openings (26, 27) could also be arranged in the piston itself and the raw sludge (21) can be fed in from one side, both sides or radially.

8. Method according to one of more of the preceding claims, characterised in that the working pressure of the chambers (I, II) is sensed by a pressure sensor or pressure measuring device and supplied by an electronic regulating unit, one of each of which is arranged in the region of the cover.

## Revendications

1. Procédé destiné à retirer du liquide d'une masse qui est acheminée, au moyen d'une pompe (5), vers une chambre de réception (25) d'une presse, à proximité d'un piston (8) librement mobile et à double action, le piston (8) étant monté sur la face intérieure de la chambre de réception (25), divisant la chambre de réception en deux chambres de travail (I, II) et étant entraîné par la masse poussée sous pression dans la chambre de réception (25), et la masse libérée d'une partie du liquide étant repoussée lorsque le piston se déplace d'une position terminale dans la deuxième position terminale, caractérisé en ce que, dans une étape préliminaire du procédé, les boues brutes (21) mélangées à des floculants par une pompe (5), sont pompées, par une pompe à boues (6), à travers une vanne (1) et une amenée de boues (7), dans la chambre (I), à proximité du côté du piston (8) qui est orienté vers la chambre (I), boues brutes qui, alors, poussent le piston (8) jusqu'à une butée mécanique en direction de la chambre (II), réduisant ainsi continuellement son volume, à la suite de quoi les boues brutes sont prédéshydratées, la pression de la pompe s'élevant jusqu'à une pression de service, grâce à la présence de filtres en forme de chandelles (12) s'étendant dans le sens longitudinal de la chambre de réception et à travers des canaux traversants du piston (8), et répartis sur toute la section transversale, et grâce à la présence de collecteurs (13, 14) disposés de part et d'autre dans des couvercles (17, 18) et pourvus d'évacuations (15, 16).

2. Procédé selon la revendication 1, caractérisé en ce que, pour passer de l'étape préliminaire au procédé, tout en conservant la pression de la pompe (6), la vanne (2) est ouverte et la vanne (1) est fermée, de telle sorte des boues brutes (21) fraîches sont pompées dans la chambre (2), par une amenée de boues (9) située à proximité du côté du piston (8) orienté en direction de la chambre (II), dont le volume augmente par déplacement du piston (8), boues brutes qui repoussent les boues prédéshydratées, se trouvant encore sous pression dans la chambre (I), à travers une ouverture de déversement (10) pourvue d'une vanne (3), jusqu'à ce que la pression régnant du côté du refoulement soit retombée à un niveau prédéterminable, à la suite de quoi la vanne reste fermée jusqu'à ce que le piston (8) déplacé ait fait remonter la pression régnant dans la chambre (I) à une pression maximale prédéterminable, qui est inférieure ou tout au plus égale à la pression de service, à la suite de quoi la vanne (3) est à nouveau ouverte, ce fonctionnement cyclique se poursuivant jusqu'à ce que le piston (8) atteigne une position terminale, qu'après un renversement des vannes (1) et (2), vanne (1) ouverte et vanne (2) fermée, le processus se poursuive en continu de façon similaire et dans le sens contraire et que des boues brutes (11) fraîches soient pompées, par la conduite de boues (7), à proximité du côté du piston (8) orienté en direction de la chambre (I), et que les boues déjà prédéshydratées soient évacuées par paquets hors de la chambre (II), à travers l'ouverture de déversement (10) pourvue d'une vanne (4), pour arriver dans le collecteur (24), en étant ainsi redéshydratées et réglées en pression.

3. Procédé selon la revendication 1 ou 2, caractérisé en ce que la pompe à boues (6) fonctionne régulièrement avec une pression de service constante située entre 14 et 16 bar.

4. Procédé selon l'une ou plusieurs des revendications précédentes, caractérisé en ce qu'il est possible de disposer de différentes positions terminales du piston (8), en fonction des caractéristiques des galettes de boues et du degré de déshydratation, étant donné que les boues se déposent autour des ouvertures de déversement (10, 11) à la manière d'un cône de déjection, que le piston (8) bute contre ce cône de déjection (22), ou lorsqu'il n'y en a pas, contre les couvercles du récipient (17, 18) et qu'il atteint une position terminale juste au moment où, du côté du refoulement, du fait de l'absence d'un reste de course de compression, il ne peut plus produire la pression minimum pour ouvrir la vanne de déversement (3, 4).

5. Procédé selon l'une ou plusieurs des revendications précédentes, caractérisé en ce que les boues brutes (21), pressées dans une chambre (I, II) à proximité du piston, sont prédéshydratées sur la surface de filtrage propre qui leur est destinée et se déposent, en couches et sous forme de galettes filtrées, derrière le piston (8) déplacé, et la galette filtrée redéshydratée se trouvant dans l'autre chambre (II, I) est repoussée par paquets de telle sorte qu'une couche de la galette de boues, se trouvant le plus à proximité de l'ouverture de déversement, arrive dans les collecteurs (23, 24) prévus à cet effet, de telle sorte que toutes les couches de la galette filtrée sont prédéshydratées et redéshydratées à peu près aussi longtemps dans la chambre de filtrage.

6. Procédé selon l'une ou plusieurs des revendications précédentes, caractérisé en ce que les boues brutes (21) sont acheminées à travers des tubes téléscopiques (28, 29) qui sont montés, à partir des deux faces frontales de la chambre de réception (20), traversent en leur milieu les deux couvercles (17, 18) du récipient et les ouvertures de déversement (10, 11), dans le sens de l'axe médian de la chambre de réception (25) et sont respectivement fixés sur un côté du piston, les boues brutes (21) sortant de préférence par des ouvertures d'évacuation (26, 27) prévues à proximité du piston.

7. Procédé selon l'une ou plusieurs des revendications précédentes, caractérisé en ce que les ouvertures d'évacuation (26, 27) peuvent également être situées à l'intérieur du piston lui-même et en ce que les boues brutes (21) peuvent être acheminées par un côté, par deux côtés ou radialement.

8. Procédé selon l'une ou plusieurs des revendications précédentes, caractérisé en ce que la pression de service régnant dans les chambres (I, II) est captée respectivement par un capteur ou un appareil de mesure de pression disposé dans la zone du couvercle et est transmise à une unité de réglage électronique.
